# EUROPÄISCHE PATENTSCHRIFT

(11) **EP 0 562 500 B1**
(45) Veröffentlichungstag und Bekanntmachung des Hinweises auf die Patenterteilung: **12.04.1995**
(21) Anmeldenummer: 93104597.5
(22) Anmeldetag: 20.03.1993
(51) Int. Cl.: E05B 15/02

(54) **Profilzylinderrosette**
Escutcheon assembly for cylinder lock
Entrée de serrure cylindrique

(30) Priorität: 27.03.1992 DE 9204127 U
(43) Veröffentlichungstag der Anmeldung: 29.09.1993
(73) Patentinhaber: Kollenberg, Manuel, D-42555 Velbert (DE)
(72) Erfinder: Kollenberg, Manuel, D-42555 Velbert (DE)
(74) Vertreter: Honke, Manfred, Dr.-Ing.

(56) Entgegenhaltungen:
- DE-C- 330 329
- DE-U- 8 700 070

## Beschreibung

Die Erfindung betrifft eine Profilzylinderrosette, bestehend aus einer im Bereich einer Profilzylinderaufnahme auf ein Türblatt aufschraubbaren, im wesentlichen rechteckigen Montageplatte mit einer Profilzylinderquerschnitt aufweisenden Zentralöffnung und aus einer in Längsrichtung auf die Montageplatte aufschiebbaren Montageplattenabdeckung mit einer Profilzylinderquerschnitt aufweisenden Zentralausnehmung, wobei die Montageplatte an ihren Längsrändern mit Abstand von ihrer Türblattanlagefläche angeordnete Vorsprünge und die Montageplattenabdeckung an ihren Längsrändern sich zur Montageplatte hin erstreckende durchlaufende Abdeckstege mit Vorkragungen aufweist, welche in aufgeschobener Stellung der Montageplattenabdeckung, in der deren Zentralausnehmung mit der Zentralöffnung der Montageplatte fluchtet, die Vorsprünge der Montageplatte hinterfassen.

Bei einer aus der Praxis bekannten, druckschriftlich nicht näher belegten Profilzylinderrosette der genannten Art bestehen die Montageplatte und die Montageplattenabdeckung jeweils aus einem Profilabschnitt, die über ihre gesamte Länge übereinanderzuschieben sind. Der Vorteil solcher Profilzylinderrosetten besteht darin, daß nach Aufschieben der Montageplattenabdeckung auf die Montageplatte und anschließendem Einsetzen eines Profilzylinders die Schrauben, mit denen die Montageplatte am Türblatt befestigt ist, ohne Zerstörung der Profilzylinderrosette nicht mehr zugänglich sind. Nachteilig ist jedoch, daß an den Querseiten der Profilzylinderrosette wegen der dort sichtbaren Trennungslinie zwischen Montageplatte und Montageplattenabdeckung immer noch Ansatzpunkte für ein zerstörerisches Aufbrechen vorhanden sind. Auch kann dort verhältnismäßig leicht korrosionsförderndes Wasser eintreten, so daß die Montageplattenabdeckung zu einem späteren Zeitpunkt oftmals nur mit Schwierigkeiten von Montageplatte wieder lösbar ist. Störend ist weiterhin, daß durch den Einsatz der Profilabschnitte die Stirnseiten verhältnismäßig scharfkantig bzw. -eckig sind, so daß Verletzungen nicht ausgeschlossen werden können.

Der Erfindung liegt die Aufgabe zugrunde, eine Profilzylinderrosette der eingangs genannten Art so auszubilden, daß die Montageplatte bei montierter Montageplattenabdeckung von außen nicht mehr zugänglich ist.

Die erfindungsgemäße Lösung dieser Aufgabe besteht darin, daß die an den Längsrändern der Montageplattenabdeckung vorgesehenen Abdeckstege an ihren Enden durch an den Querseiten verlaufende zusätzliche Abdeckstegelemente zu einer geschlossen umlaufenden Steganordnung miteinander verbunden sind, und daß die Montageplatte neben den Vorsprüngen mit Durchlässen für die Vorkragungen und die Montageplattenabdeckung neben den Vorkragungen mit Durchlässen für die Vorsprünge versehen ist.

Durch die neben den Vorsprüngen und Vorkragungen vorgesehenen Durchlässe für die Vorkragungen bzw. Vorsprünge kann die Montageplattenabdeckung senkrecht zur Montageplatte auf die Montageplatte aufgesetzt und durch kürzere Längsverschiebung als bisher in die aufgeschobene Stellung verbracht werden, in der die Zentralausnehmung mit der Zentralöffnung fluchtet. Infolgedessen sind die bisher offenen Querseiten auch verschlossen ausgeführt, so daß keinerlei Ansatzpunkte für Werkzeuge und Witterung mehr gegeben sind. Hinzukommt, daß die Art und Weise der Befestigung der Montageplattenabdeckung von außen überhaupt nicht mehr sichtbar ist.

Für die weitere Ausgestaltung bestehen im Rahmen der Erfindung mehrere Möglichkeiten. So sind nach einer bevorzugten Ausführungsform die Montageplatte und die Montageplattenabdeckung als Druckgußteile ausgeführt. Im übrigen emfiehlt es sich für eine insgesamt niedrige Bauhöhe die Anordnung so zu treffen, daß die Montageplatte zwischen der Zentralöffnung und den Querseiten mit jeweils einer Bohrung für eine Senkkopf-Befestigungsschraube versehen ist und die Steganordnung eine der Dicke der Montageplatte in etwa entsprechende Höhe aufweist. Für eine möglichst schnelle und sichere Befestigung sowie Halterung der Montageplattenabdeckung an der Montageplatte sollten die Vorsprünge und Durchlässe an der Montageplatte einerseits, die Vorkragungen und Durchlässe an der Montageplattenabdeckung andererseits an jeder der beiden Längsränder mehrfach, insbesondere dreifach vorgesehen sein. Bewährt hat sich in diesem Zusammenhang eine Ausführungsform, bei der die Vorsprünge und Vorkragungen im Querschnitt zueinander komplementär dreieckförmig ausgebildet sind; dabei kann ohne Schwierigkeiten ein Klemmsitz verwirklicht werden. Zur Vermeidung unnötiger Verletzungen empfiehlt es sich, die Montageplattenabdeckung mit gerundeten Außenkanten und -ecken auszuführen; zugleich wird durch eine solche Ausführungsform auch die Ästhetik gefördert.

Im folgenden wird die Erfindung anhand einer ein Ausführungsbeispiel darstellenden Zeichnung näher erläutert. Es zeigen
- Fig. 1: eine Aufsicht auf eine Profilzylinderrosette,
- Fig. 2: eine Aufsicht auf den Gegenstand der Fig. 1 bei abgenommener Montageplattenabdeckung,
- Fig. 3: die Rückseite der abgenommenen Montageplattenabdeckung,
- Fig. 4: einen Längsschnitt A-A durch den Gegenstand der Fig. 1 und
- Fig. 5: einen Querschnitt B-B durch den Gegenstand der Fig. 1.

Die in den Figuren dargestellte Profilzylinderrosette besteht in ihrem grundsätzlichen Aufbau zunächst aus einer Montageplatte 1 und einer Montageplattenabdeckung 2. Die Montageplatte 1 und die Montagenplattenabdeckung 2 sind als Druckgußteile ausgeführt. Die Montageplatte 1 ist im wesentlichen rechteckig und im Bereich einer Profilzylinderaufnahme 3 auf ein in der Zeichnung lediglich angedeutetes Türblatt 4 aufgeschraubt. Die Montageplatte 1 weist eine Zentralöffnung 5 mit Profilzylinderquerschnitt und zwischen der Zentralöffnung 5 und den Querseiten 6 jeweils eine Bohrung 7 für einen Senkkopf-Befestigungsschraube 8 auf, über die die Montageplatte 1 mit dem Türblatt 4 verbunden ist. Die Montageplattenabdeckung 2 ist ebenfalls im wesentlichen rechteckig, jedoch ein wenig größer als die Montageplatte 1 und in Längsrichtung (Pfeil 9) auf die Montageplatte 1 aufschiebbar. Sie weist eine Zentralausnehmung 10 mit Profilzylinderquerschnitt auf. Die Montageplatte 1 ist an ihren Längsrändern 11 mit Vorsprüngen 12 versehen, die mit Abstand von ihrer Türblattanlagefläche 13 angeordnet sind. Die Montageplattenabdeckung 2 ist an ihren Längsrändern 14 mit sich zur Montageplatte 1 hin erstreckenden durchlaufenden Abdeckstegen 15 mit Vorkragungen 16 versehen. Diese Vorkragungen 16 hinterfassen die Vorsprünge 12 der Montageplatte 1, wenn die Montageplattenabdeckung 2 so weit auf die Montageplatte 1 aufgeschoben ist, daß deren Zentralausnehmung 10 mit der Zentralöffnung 5 fluchtet.

Wie man insbesondere aus den Fig. 3 und 5 erkennt, sind die an den Längsrändern 14 der Montageplattenabdeckung 2 vorgesehenen Abdeckstege 15 an ihren Enden durch an den Querseiten 17 verlaufende zusätzliche Abdeckstegelemente 18 so miteinander verbunden, daß die Abdeckstege 15 und Abdeckstegelemente 18 eine geschlossene umlaufende Steganordnung bilden, die eine Höhe H aufweist, die der Dicke D der Montageplatte 1 in etwa entspricht. Außerdem erkennt man durch eine vergleichende Betrachtung der Fig. 2 und 3, daß die Montageplatte 1 neben den Vorsprüngen 12 mit Durchlässen 19 für die Vorkragungen 16 versehen ist und die Montageplattenabdeckung 2 neben den Vorkragungen 16 mit Durchlässen 20 für die Vorsprünge 12 versehen ist, so daß die Montageplattenabdeckung 2 senkrecht zur Montageplatte 1 auf diese aufsetzbar ist. Die Vorsprünge 12 und die Durchlässe 19 an der Montageplatte 1 einerseits, die Vorkragungen 16 und Durchlässe 20 an der Montageplattenabdeckung 2 andererseits sind an jeder der beiden Längsränder 11 bzw. 14 dreifach vorgesehen. Die Vorsprünge 12 und Vorkragungen 16 sind im Querschnitt zueinander komplementär dreieckförmig ausgebildet (vgl. Fig. 4). Die Montageplattenabdeckung 2 ist mit gerundeten Außenkanten 21 und -ecken 22 ausgeführt.

Wie anhand der Figuren verhältnismäßig leicht erkennbar ist, kann die beschriebene Profilzylinderrosette denkbar einfach montiert werden. Die Montageplatte 1 wird mit Hilfe der beiden Senkkopf-Befestigungsschrauben 8 am Türblatt 4 befestigt. Anschließend wird die Montageplattenabdeckung 2 senkrecht zur Montageplatte 1 auf diese aufgesetzt, so daß die Vorsprünge 12 und Vorkragungen 16 durch die jeweiligen Durchlässe 19 bzw. 20 hindurch aneinander vorbeigehen, bis die Steganordnung 15, 18 der Montageplattenabdeckung 2 am Türblatt 4 anliegt. Anschließend wird die Montageplattenabdeckung 2 in Richtung des Pfeiles 9 verschoben, bis die Zentralöffnung 5 und die Zentralausnehmung 10 miteinander fluchten. Unmittelbar anschließend wird dann der Profilzylinder eingesetzt. Eine Demontage ist nur nach vorherigem Entfernen des Profilzylinders möglich.

## Patentansprüche

1. Profilzylinderrosette, bestehend aus einer im Bereich einer Profilzylinderaufnahme (3) auf ein Türblatt (4) aufschraubbaren, im wesentlichen rechteckigen Montageplatte (1) mit einer Profilzylinderquerschnitt aufweisenden Zentralöffnung (5) und aus einer in Längsrichtung (9) auf die Montageplatte (1) aufschiebbaren Montageplattenabdeckung (2) mit einer Profilzylinderquerschnitt aufweisenden Zentralausnehmung (10) wobei die Montageplatte (1) an ihren Längsrändern (11) mit Abstand von ihrer Türblattanlagefläche (13) angeordnete Vorsprünge (12) und die Montageplattenabdeckung (2) an ihren Längsrändern (14) sich zur Montageplatte (1) hin erstreckende durchlaufende Abdeckstege (15) mit Vorkragungen (16) aufweist, welche in aufgeschobener Stellung der Montageplattenabdeckung (2), in der deren Zentralausnehmung (10) mit der Zentralöffnung (5) der Montageplatte (1) fluchtet, die Vorsprünge (12) der Montageplatte (1) hinterfassen, **dadurch gekennzeichnet**, daß die an den Längsrändern (14) der Montageplattenabdeckung (2) vorgesehenen Abdeckstege (15) an ihren Enden durch an den Querseiten (17) verlaufende zusätzliche Abdeckstegelemente (18) zu einer geschlossen umlaufenden Steganordnung (15, 18) miteinander verbunden sind, und daß die Montageplatte (1) neben den Vorsprüngen (12) mit Durchlassen (19) für die Vorkragungen (16) und die Montageplattenabdeckung (2) neben den Vorkragungen (16) mit Durchlässen (20) für die Vorsprünge (12) versehen ist.

2. Profilzylinderrosette nach Anspruch 1, dadurch gekennzeichnet, daß die Montageplatte (1) und die Montageplattenabdeckung (2) als Druckgußteile ausgeführt sind.

3. Profilzylinderrosette nach Anspruch 1 oder 2, dadurch gekennzeichnet, daß die Montageplatte (1) zwischen der Zentralöffnung (5) und den Querseiten (17) mit jeweils einer Bohrung (7) für eine Senkkopf-Befestigungsschraube (8) versehen ist und die Steganordnung (15, 18) eine der Dicke (D) der Montageplatte (1) in etwa entsprechende Höhe (H) aufweist.

4. Profilzylinderrosette nach einem der Ansprüche 1 bis 3, dadurch gekennzeichnet, daß die Vorsprünge (12) und Durchlässe (19) an der Montageplatte (1) einerseits, die Vorkragungen (16) und Durchlässe (20) an der Montageplattenabdeckung (2) andererseits an jeder der beiden Längsränder (14) mehrfach, insbesondere dreifach vorgesehen sind.

5. Profilzylinderrosette nach einem der Ansprüche 1 bis 4, dadurch gekennzeichnet, daß die Vorsprünge (12) und Vorkragungen (16) im Querschnitt zueinander komplementär dreieckförmig ausgebildet sind.

6. Profilzylinderrosette nach einem der Ansprüche 1 bis 5, dadurch gekennzeichnet, daß die Montageplattenabdeckung (2) mit gerundeten Außenkanten (21) und -ecken (22) ausgeführt ist.

## Claims

1. A profiled cylinder rose consisting of a substantially rectangular mounting plate (1) which has a profiled cylinder cross-section central opening (5) and which can be screwed to a door leaf (4) in the region of a profiled cylinder seating (3), and of a mounting plate cover (2) which has a central aperture (10) with a profiled cylinder cross-section and which can be slid on to the mounting plate (1) in the longitudinal direction (9), wherein the mounting plate (1) has protrusions (12) disposed at its longitudinal edges (11) at a distance from its door leaf contact face (13), and the mounting plate cover (2) has continuous covering webs (15) on its longitudinal edges (14), which covering webs have projections (16) and which extend towards the mounting plate (1), wherein the projections engage behind the protrusions (12) of the mounting plate (1) when the mounting plate cover (2) is in its slid-on position in which its central aperture (10) is aligned with the central opening (5) of the mounting plate (1), characterised in that the covering webs (15) provided at the longitudinal edges (14) of the mounting plate cover (2) are joined to each other at their ends by additional covering web elements (18) extending at the transverse sides (17), to form a closed, surrounding web arrangement (15, 18), and that the mounting plate (1) is provided with passages (19) for the projections (16) near the protrusions (12) and the mounting plate cover (2) is provided with passages (20) for the protrusions (12) near the projections (16).

2. A profiled cylinder rose according to claim 1, characterised in that the mounting plate (1) and the mounting plate cover (2) are produced as die-cast components.

3. A profiled cylinder rose according to claim 1 or 2, characterised in that the mounting plate (1) is provided with a hole (7) for a countersunk head fastening screw (8) between the central opening (5) and each of the transverse sides (17), and the web arrangement (15, 18) has a height (H) approximately corresponding to the thickness (D) of the mounting plate (1).

4. A profiled cylinder rose according to any one of claims 1 to 3, characterised in that the protrusions (12) and passages (19) on the mounting plate (1) on the one hand, and the projections (16) and passages (20) on the mounting plate cover (2) on the other hand, are provided a multiple number of times, particularly three times, on each of the two longitudinal edges (14).

5. A profiled cylinder rose according to any one of claims 1 to 4, characterised in that the protrusions (12) and projections (16) are of triangular construction and are complementary to each other in cross-section.

6. A profiled cylinder rose according to any one of claims 1 to 5, characterised in that the mounting plate cover (2) is constructed with rounded external edges (21) and external corners (22).

## Revendications

1. Rosette à cylindre profilé, constituée par une plaque de montage essentiellement rectangulaire (1), pouvant être vissée à un ventail de porte (4), au niveau d'un logement cylindrique profilé (3), et comportant une ouverture centrale (5) possédant une section transversale cylindrique profilée, et par un élément de revêtement (2) de la plaque de montage, qui peut être emmanché, dans la direction longitudinale (9), sur la plaque de montage (1) et possède une ouverture centrale (10) possédant une section transversale cylindrique profilée, la plaque de montage (1) comportant, au niveau de ses bords longitudinaux (11), des parties saillantes (12) situées à distance de sa surface (13) d'application contre le ventail de porte, tandis que l'élément de revêtement (2) de la plaque de montage possède, sur ses bords longitudinaux (14), des barrettes continues de recouvrement (15), qui s'étendent jusqu'à la plaque de montage (1) et comportent des parties saillantes (16), qui, lorsque l'élément de revêtement (2) de la plaque de montage, dont l'ouverture centrale (10), est alignée avec l'ouverture centrale (5) de la plaque de montage (1), s'engagent derrière les parties saillantes (12) de la plaque de montage (1), caractérisée en ce que les barrettes de recouvrement (15), qui sont prévues sur les bords longitudinaux (14) de l'élément de recouvrement (2) de la plaque de montage, sont reliées entre elles, au niveau de leurs extrémités, par un ensemble d'éléments supplémentaires de barrettes de recouvrement (18), qui s'étendent jusqu'aux côtés transversaux (17), pour former un ensemble périphérique fermé de barrettes (15,18), et que la plaque de montage (1) comporte, en dehors des parties saillantes (12), des passages (19) pour les parties saillantes (16) et que l'élément de revêtement (2) de la plaque de montage comporte, en dehors des parties saillantes (16), des passages (20) pour les parties saillantes (12).

2. Rosette à cylindre profilé selon la revendication 1, caractérisée en ce que la plaque de montage (1) et l'élément de revêtement (2) de la plaque de montage sont réalisés sous la forme de pièces coulées sous pression.

3. Rosette à cylindre profilé selon la revendication 1 ou 2, caractérisée en ce que la plaque de montage (1) comporte, entre l'ouverture centrale (5) et les côtés transversaux (17), respectivement un perçage (7) pour une vis de fixation à tête noyée (8) et que le dispositif à barrettes (15,18) possède une hauteur (H) qui correspond approximativement à l'épaisseur (D) de la plaque de montage (1).

4. Rosette à cylindre profilé selon l'une des revendications 1 à 3, caractérisée en ce que d'une part les parties saillantes (12) et les perçages (19) présents sur la plaque de montage (1) et d'autre part les parties saillantes (16) et les perçages (20) présents sur l'élément de revêtement (2) de la plaque de montage sont prévus de façon multiple et notamment trois fois sur chacun des bords longitudinaux (14).

5. Rosette à cylindre profilé selon l'une des revendications 1 à 4, caractérisée en ce que les parties saillantes (12) et les parties saillantes (16) sont réalisées avec des formes triangulaires en coupe tansversale, réciproquement complémentaires.

6. Rosette à cylindre profilé selon l'une des revendications 1 à 5, caractérisée en ce que l'élément de revêtement (2) de la plaque de montage est réalisé avec des bords extérieurs (21) et des coins extérieurs (22) arrondis.
